# EUROPÄISCHE PATENTSCHRIFT

(11) **EP 0 863 254 B1**
(45) Veröffentlichungstag und Bekanntmachung des Hinweises auf die Patenterteilung: **06.08.2003**
(21) Anmeldenummer: 97121015.8
(22) Anmeldetag: 29.11.1997
(51) Int. Cl.: D21F 11/04, D21F 9/00

(54) **Verfahren und Papiermaschine zur Herstellung einer mehrlagigen Faserstoffbahn**
Process and paper machine to manufacture a multilayer fibrous web
Procédé et machine à papier pour la fabrication d'une bande fibreuse multi-couches

(30) Priorität: 06.02.1997 DE 19704443
(43) Veröffentlichungstag der Anmeldung: 09.09.1998
(73) Patentinhaber: Voith Paper Patent GmbH, 89522 Heidenheim (DE)
(72) Erfinder: Halmschlager, Günther, Dr., 3495 Rohrendorf (AT)

(56) Entgegenhaltungen:
- EP-A- 0 636 745
- WO-A-95/13424
- DE-A- 3 112 070
- DE-A- 4 420 801

## Beschreibung

Die Erfindung betrifft ein Verfahren zum Herstellen einer mehrlagigen Faserstoffbahn, bei dem in Maschinenlaufrichtung gesehen aus einem ersten Stoffauflauf an einem ersten Former eine erste Schicht gebildet wird und aus einem zweiten Stoffauflauf an einem zweiten Former zumindest eine zweite Schicht gebildet wird, die fest mit der ersten Schicht verbunden wird.

Die Erfindung betrifft ferner eine Papiezmaschine zur Herstellung einer mehrlagigen Faserstoffbahn, mit in Maschinenlaufrichtung gesehen einem ersten Stoffauflauf zur Bildung einer ersten Schicht der Faserstoffbahn an einem ersten Former, und mit einem zweiten Stoffauflauf zur Bildung zumindest einer zweiten Schicht an einem zweiten Former, die fest mit der ersten Schicht verbunden wird.

Aus der DE 44 02 274 A1 ist es bekannt, eine mehrlagige Faserstoffbahn in der Siebpartie mittels zweier Doppelsiebformer zu bilden, wobei eine erste Lage der Faserstoffbahn aus einem ersten Stoffauflauf zwischen einem Untersieb und einem Obersieb gebildet wird. Das Obersieb dieses Doppelsiebformers bildet gleichzeitig das Untersieb eines nachgeordneten Doppelsiebformers, an dem eine weitere Lage auf die zuvor erzeugte Lage aufgebracht wird.

Eine derartige Anordnung ist insbesondere zur Herstellung von mehrlagigem Karton geeignet. Hierbei ist jedoch immer eine gewisse Mindeststärke vorausgesetzt.

Darüber hinaus ist es aus der DE 31 07 926 A1 grundsätzlich bekannt, einen Doppelsiebformer für mehrlagige Papier- oder Kartonbahnen mit mehreren Stoffauflaufaustrittsöffnungen zu verwenden, wobei die verschiedenen Lagen zwischen einem Obersieb und einem Untersieb nacheinander und übereinander erzeugt werden, indem zunächst eine erste Lage aus einer Stoffaustrittsöffnung erzeugt wird, auf der dann aus einer anderen Stoffaustrittsöffnung mittels eines Trennelementes eine separat geführte Faserstoffsuspension zur Erzeugung einer zweiten Lage aufgebracht wird, sowie ggf. eine weitere Lage in entsprechender Weise.

Auch eine derartige Anordnung ist lediglich zur Herstellung von dickeren, mehrlagigen Verpackungs- bzw. Kartonpapieren geeignet. Auch ist keine saubere Trennung der Schichten voneinander möglich, da die Schichten im noch flüssigen Zustand übereinander erzeugt werden.

Zur Herstellung von dünnen Tissue-Papieren haben sich sogenannte Crescent-Former bewährt, wie bspw. aus der DE 33 27 056 A1 oder der DE 17 61 505 A1 oder der DE-PS 17 61 505 bekannt.

Nach dem Crescent-Former-Prinzip erfolgt die Schichtbildung durch Entwässerung um eine Formierwalze zwischen einem Filz auf der der Formierwalze zugewandten Seite und einem Sieb auf der der Formierwalze abgewandten Seite.

Durch die Verwendung eines Filzbandes ist ein solcher Former besonders zur Herstellung von dünnen, wenig reißfesten Papieren, wie etwa Tissue-Papieren, geeignet.

Sollen jedoch mehrlagige Tissue-Papiere, wie etwa mehrlagiges Toilettenpapier oder Papiertaschentücher, erzeugt werden, so erfolgt dies nach dem Stand der Technik, indem fertige Bahnen zu mehrlagigen Bahnen übereinander gelegt werden.

Die Druckschrift WO-A-95/13424 offenbart eine Maschine zur Herstellung von mehrlagigen Tissue - Papieren mit einem Doppelsiebformer und einem Crescent - Formes.

Die Druckschrift EP-A- 0636745 offenbart eine Maschine zur Herstellung euber mehrlagigen Papierbahn, bei der an jedem Former die Schichtbildung zwischen einem über eine Formierwalze geführten gieb und einem Filzband erfolgt.

Die Aufgabe der Erfindung besteht demnach darin, eine Papiermaschine und ein Verfahren zum Herstellen einer mehrlagigen Faserstoffbahn zu entwickeln, wobei mindestens zwei fest miteinander verbundene Schichten getrennt erzeugt werden, wobei auch die Herstellung von dünnen, wenig reißfesten Einzelschichten ermöglicht werden soll.

Diese Aufgabe wird erfindungsgemäß durch die Merkmale des Verfahrens gemäß Anspruch gelöst.

Durch das erfindungsgemäße Verfahren läßt sich ein mehrschichtiger Faserstoffverbund herstellen, wobei auch die Herstellung von Faserstoffbahnen mit sehr dünnen, wenig reißfesten Einzelschichten möglich ist, die fest miteinander verbunden sind. Dabei ist ferner eine scharfe Schichtentrennung zwischen den einzelnen Schichten gewährleistet.

Bei dem erfindungsgemäßen Verfahren erfolgt die Zusammenfügung der Einzelschichten nicht bereits beim Schichtbildungsprozeß sondern erst nach abgeschlossener Schichtbildung durch Druck.

Diese Maßnahme hat den Vorteil, daß durch die vollständig voneinander getrennte Schichtbildung eine scharfe Schichtentrennung auch bei sehr dünnen Einzelschichten möglich ist, was durch eine getrennte Siebwasserführung bei voneinander getrennten Stoffaufläufen noch unterstützt wird.

Hinsichtlich der Papiermaschine wird die Aufgabe durch die Merkmale der Maschine gemäß Anspruch 5 gelöst.

Wie zuvor bereits erwähnt, wird auf diese Weise eine Herstellung von mehrlagigen Faserstoffverbünden auch mit einer sehr dünnen Einzelschicht ermöglicht.

Dabei ist gleichzeitig eine scharfe Schichtentrennung gewährleistet, wobei durch eine getrennte Siebwasserführung eine Durchmischung von Fasern der Schichten der ersten Bahn mit Fasern der zweiten Bahn weitestgehend vermieden wird.

Es versteht sich, daß natürlich auf entsprechende Weise auch drei- oder mehrlagige Faserstoffbahnen hergestellt werden können.

Mittels der erfindungsgemäßen Papiermaschine lassen sich vorteilhaft Papierbahnen herstellen, bei denen auf eine erste dickere Schicht, die im Doppelsiebformer erzeugt wird, eine zweite dünnere Schicht aufgebracht ist, die im Crescent-Former erzeugt wird.

In zusätzlicher Weiterbildung der Erfindung sind an der Formierwalze des zweiten Formers nachgiebige Leisten vorgesehen, die an die Formierwalze anpreßbar sind.

Hierdurch kann die Schichtbildung bei sehr dünnen Schichten unterstützt werden.

Zusätzliche Merkmale des erfindungsgemäßen Verfahren bzw. der erfindungsgemäßen Papiermaschine sind in den Unteransprüchen enthalten.

Weitere Merkmale und Vorteile der Erfindung ergeben sich aus der nachfolgenden Beschreibung eines bevorzugten Ausführungsbeispiel unter Bezugnahme auf die Zeichnung. Es zeigen:
- Fig. 1 und 1a: eine stark vereinfachte schematische Darstellung einer ersten Papiermaschine, die zur Herstellung von Karton geeignet ist, wobei zwei Crescent-Former hintereinander geschaltet sind;
- Fig. 2: eine zweite Ausführung einer Papiermaschine mit zwei hintereinander geschalteten Crescent-Formern zur Herstellung von Tissue-Papieren;
- Fig. 3: eine weitere Ausführung einer Papiermaschine, die zur Herstellung von Karton-Papieren geeignet ist, wobei zwei Schichten zunächst voneinander getrennt hergestellt und dann zusammengegautscht werden;
- Fig. 4: eine Abwandlung der Ausführung gemäß Fig. 3, die zur Herstellung von Tissue-Papieren geeignet ist und
- Fig. 5: eine Darstellung einer erfindungsgemäßen Papiermaschine.

Bei den in den Figuren 1, 1a, und 2 bis 4 dargestellten Papiermaschinen handelt es sich nicht um Ausführungsbeispiele der Erfindung.

Eine erste Ausführung einer Papiermaschine ist in den Fig. 1 und 1a dargestellt und insgesamt mit der Ziffer 10 bezeichnet.

Es handelt sich hierbei um eine Papiermaschine, die vorzugsweise zur Herstellung von Kartonagen verwendet wird.

Die Papiermaschine 10 umfaßt einen ersten, insgesamt mit der Ziffer 12 bezeichneten Stoffauflauf, an dem mittels eines als Crescent-Former ausgebildeten ersten Formers 14 eine erste Schicht einer Faserstof fbahn erzeugt wird. Hierzu ist über eine Formierwalze 16 ein Filzband 22 geführt, über das ein Sieb 20 verläuft. Aus dem ersten Stoffauflauf 12 wird eine Faserstoffsuspension in den zwischen dem Filzband 22 und dem Sieb 20 gebildeten Einlauf zwickel 17 eingeschossen und tritt, wie durch die Pfeile dargestellt, in eine Wanne 18 aus, in der die Flüssigkeit aufgefangen wird. Die erste so zwischen dem Filzband 22 und dem Sieb 20 an der Formierwalze 16 gebildete Schicht gelangt auf dem Filzband 22 zu einem zweiten Former 24, der gleichfalls als Crescent-Former ausgeführt ist. Wiederum wird eine Faserstoffsuspension aus einem zweiten Stoffauflauf 23 in einen Einlauf zwickel zwischen dem Filzband 22 und einem Sieb 30 eingeschossen, um so die zweite Schicht an einer zweiten Formierwalze 26 zu formen. Wiederum wird die austretende Flüssigkeit, wie durch die Pfeile dargestellt, in einer Wanne 28 aufgefangen.

Das Filzband 22, auf dem die beiden übereinanderliegenden Schichten gebildet sind, gelangt nun über eine Mehrzahl von Umlenkwalzen geführt zu einer Naßpresse, die aus einer oberen Preßwalze 32 und einer unteren Preßwälze 34 gebildet ist und als Langspaltpresse ausgebildet sein kann. Nach dem Durchtritt durch die Presse 32, 34 wird das Filzband 22 über Umlenkrollen nach oben umgelenkt und schließlich wieder zu dem ersten Former 14 zurückgeführt. Die Faserstoffbahn 48 wird anschließend durch eine weitere doppelt befilzte Presse mit einer unteren Saugpreßwalze 38 und einer oberen Gegenwalze 40 geführt.

Anschließend wird die Faserstoffbahn 48 mittels einer Saugwalze 42 abgenommen und auf ein Trockensieb 44 überführt, um in einer nachgeordneten Trockenpartie getrocknet zu werden, wovon lediglich ein erster Trockenzylinder 46 dargestellt ist.

Durch die Ziffern 35 ist bei den Fig. 1 und 1a die Übergabe gekennzeichnet, da Fig. 1a der Fortsetzung von Fig. 1 dient.

Eine Abwandlung der Papiemaschine gemäß Fig. 1 ist in Fig. 2 dargestellt und insgesamt mit der Ziffer 50 bezeichnet. Es handelt sich um eine Papiermaschine zur Herstellung von Tissue-Papieren.

Hierbei werden für entsprechende Teile gleiche Bezugsziffern verwendet.

Der einzige Unterschied zu der zuvor beschriebenen Ausführung besteht darin, daß die Faserstoffbahn nach der Formung der ersten und der zweiten Schicht an den Fozmern 14 und 24 auf dem Filzband 22 nicht durch eine Pressenpartie geführt wird, sondern unmittelbar mittels einer Walze 52 an einen Trockenzylinder 54 oder Yankee-Dryer mit Trockenhaube 56 übergeben wird, von dem die Faserstoffbahn 48 an einem Schaber 58 abgenommen wird.

Eine weitere Ausführung einer Papiermaschine zur Herstellung von Kartonagen ist in Fig. 3 dargestellt und insgesamt mit der Ziffer 60 bezeichnet.

Auch hierbei werden für entsprechende Teile gleiche Bezugsziffern verwendet.

Der Unterschied zu der anhand von Fig. 1 beschriebenen Ausführung besteht darin, daß die beiden Schichten nicht unmittelbar nacheinander an zwei Formern gebildet werden, sondern unabhängig voneinander gebildet werden, und daß anschließend die beiden Schichten in einer Naßpresse miteinander verbunden oder zusammengegautscht werden.

Ein erstes Filzband 22 läuft über eine Formierwalze 16a eines ersten Crescent-Formers 14a um, an dem aus einem ersten Stoffauflauf 12a eine Faserstoffsuspension in einen zwischen dem Filzband 22 und einem über die Formierwalze 16a geführten Sieb 20a gebildeten Einlaufzwickel 17a eingeschossen wird. Die überschüssige Flüssigkeit, die seitlich austritt, wird in einer Auffangwanne 18a aufgefangen.

Mit einem zweiten Crescent-Former 24a wird auf einem zweiten Filzband 22a in entsprechender Weise eine zweite Schicht der Faserstoffbahn gebildet, wozu wiederum aus einem Stoffauflauf 23a Faserstoffsuspension in einen Einlaufzwickel 27a eingeschossen wird, der zwischen dem über eine Formierwalze 26a geführten Filzband 22a und einem umlaufenden Sieb 30a gebildet ist. Die austretende Flüssigkeit wird in einer Wanne 28a aufgefangen.

Beide Filzbänder 22, 22a, auf denen jeweils eine Faserstoffschicht gebildet wurde, werden zusätzlich durch Saugkästen 62, 66 entwässert, bevor sie über eine Leitwalze 61 gelangen, auf der sie zusammengeführt werden. Anschließend wird die Faserstoffbahn 48 nochmals von einem Obersaugkasten 64 und einem Untersaugkasten 68 mit Unterdruck beaufschlagt, bevor sie in eine nachgeordnete Naßpresse 32, 34 gelangt, in der die beiden zuvor getrennt gebildeten Schichten unter der Wirkung des aufgebrachten Druckes miteinander verbunden und entwässert werden.

Der übrige Verlauf der Papiermaschine entspricht den zuvor anhand von Fig. 1 und 1a beschriebenen Aufbau.

Eine weitere Abwandlung einer Papiermaschine ist in Fig. 4 dargestellt und insgesamt mit der Ziffer 70 bezeichnet.

Auch hierbei werden für entsprechende Teile gleiche Bezugsziffern wie in Fig. 3 verwendet.

Im Unterschied zu der zuvor anhand von Fig. 3 beschriebenen Ausführung, die insbesondere zur Herstellung von Kartonagen geeignet ist, handelt es sich bei der Ausführung gemäß Fig. 4 um eine Papiermaschine zur Herstellung von Tissue-Papieren. Beide zuvor auf den getrennten Filzbändern 22 und 22a an den Crescent-Formern 14a, 24a gebildeten Schichten werden bei der Führung beider Bänder 22, 22a über eine Leitwalze 61 zusammengefügt und an einer nachgeordneten Naßpresse 52, 53 miteinander vergautscht. Von einer der beiden Preßwalzen 52 aus wird die Faserstoffbahn 48 auf den Yankee-Dryer 54 mit Trockenhaube 56 übergeben, von dem aus sie an einem Schaber 58 abgenommen wird.

In Fig. 5 ist eine Ausführung einer erfindungsgemäßen Papiermaschine dargestellt, die insgesamt mit der Ziffer 80 bezeichnet ist.

Diese Papiermaschine unterscheidet sich von den zuvor beschriebenen Papiermaschinen im wesentlichen dadurch, daß einer der beiden Former als Doppelsiebformer ausgeführt ist, der insgesamt mit der Ziffer 86 bezeichnet ist.

An den Doppelsiebformer 86 schließt sich ein zweiter Former 97 an, der aus einem Stoffauflauf 99 versorgt wird und an dem in der zuvor beschriebenen Weise zwischen einem über eine Formerwalze beführten Filzband 102 und einem Sieb 101 eine zweite Papierschicht erzeugt wird, die mit der im Doppelsiebformer 86 erzeugten ersten Schicht zusammengeführt und in einer ersten Naßpresse 81, 83 anschließend zusammengegautscht wird.

Der Doppelsiebformer 86 wird aus einem Stoffauflauf 88 versorgt und umfaßt in an sich bekannter Weise ein Obersieb 98 und ein Untersieb 100, das über eine Brustwalze 90 geführt ist. Der Stoffstrahl tritt aus dem Stoffauflauf 88 in den Gap zwischen Brustwalze 90 und Obersieb 98 aus.

An die Brustwalze 90 schließen sich ein D-Teil 92 mit pulsierenden Formierleisten und weitere Leisten oder Stützfoils 94, 96 an.

Danach wird das Filzband 102 des Crescent-Formers 97 von unten an das Obersieb 98 des Doppelsiebformers 86 angelenkt, so daß beide erzeugten Schichten miteinander in Kontakt gebracht werden.

Durch die erste Naßpresse 81, 83, die vorzugsweise als Schuhpresse ausgebildet ist, verläuft das Filzband 102 und ein Oberfilz 104.

An die erste Naßpresse 81, 83 schließt sich eine weitere Presse an, die vorzugsweise gleichfalls als Schuhpresse 82, 84 ausgebildet ist und lediglich als einfach befilzte Presse mit einem Oberfilz 106 ausgeführt ist.

Nach der zweiten Schuhpresse 82, 84 wird die Papierbahn 48 schließlich mittels eines Trockensiebes 108 durch eine Trockenpartie geführt, in der sie zwischen den einzelnen Trockenzylindern 110 in an sich bekannter Weise getrocknet wird.

Durch eine derartige Ausführung mit Kombination eines ersten Formers, der als Doppelsiebformer ausgebildet ist und eines zweiten Formers, der als Crescent-Former ausgebildet ist, lassen sich vorteilhaft Papierbahnen herstellen, bei denen auf eine erste dickere Schicht, die im Doppelsiebformer erzeugt wird, eine zweite dünnere Schicht aufgebracht ist, die im Crescent-Former erzeugt wird.

## Patentansprüche

1. Verfahren zum Herstellen einer mehrlagigen Faserstoffbahn, bei dem - in Maschinenlaufrichtung gesehen - aus einem ersten Stoffauflauf (88) an einem ersten Former (86) eine erste Schicht gebildet wird und aus einem zweiten Stoffauflauf (99) an einem zweiten Former (97) zumindest eine zweite Schicht gebildet wird, die fest mit der ersten Schicht verbunden wird,
wobei die Schichtbildung am ersten Former (86) zwischen über eine Brustwalze (90) geführten Sieben (98, 100) erfolgt,
wobei die Schichtbildung am zweiten Former (97) zwischen einem über eine Formierwalze geführten Filzband (102) und einem Sieb (101) erfolgt, und
wobei die beiden Schichten anschließend miteinander in Kontakt gebracht und mittels des Filzbands (102) durch mindestens eine Naßpresse (81, 83) zur Vergautschung geführt werden.

2. Verfahren nach Anspruch 1,
**dadurch gekennzeichnet,**
**daß** das Filzband (102) des zweiten Formers (97) von unten an das Sieb (98) des ersten Formers (86) angelenkt wird.

3. Verfahren nach einem der vorhergehenden Ansprüche,
**dadurch gekennzeichnet,**
**daß** die beiden Schichten nach der Naßpresse (81, 83) einer weiteren vorzugsweise einfach befilzten Presse (82, 84) zugeführt werden.

4. Verfahren nach einem der vorhergehenden Ansprüche,
**dadurch gekennzeichnet,**
**daß** die beiden Schichten nach der mindestens einen Naßpresse (81, 83, 82, 84) mittels eines Trockensiebs (108) durch eine Trockenpartie geführt werden.

5. Papiermaschine (80) zur Herstellung einer mehrlagigen Faserstoffbahn, mit - in Maschinenlaufrichtung gesehen - einem ersten Stoffauflauf (86) zur Bildung einer ersten Schicht der Faserstoffbahn an einem ersten Former (86), und mit einem zweiten Stoffauflauf (99) zur Bildung zumindest einer zweiten Schicht an einem zweiten Former (97), die fest mit der ersten Schicht verbunden wird,
wobei der erste Former (86) als Doppelsiebformer mit zwei über eine Brustwalze (90) geführten Sieben (98, 100) ausgebildet ist,
wobei der zweite Former (97) als Crescent-Former mit einem über eine Formierwalze geführten Filzband (102) und einem Sieb (101) ausgebildet ist, und
wobei die beiden Schichten anschließend miteinander in Kontakt gebracht und mittels des Filzbands (102) durch mindestens eine Naßpresse (81, 83) zur Vergautschung geführt werden.

6. Papiermaschine (80) nach Anspruch 5,
**dadurch gekennzeichnet,**
**daß** an die erste Naßpresse (81, 83) sich eine weitere vorzugsweise einfach befilzte Presse (82, 84) anschließt.

7. Papiermaschine (80) nach Anspruch 5 oder 6,
**dadurch gekennzeichnet,**
**daß** mindestens eine der Pressen (81, 83, 82, 84) als Schuhpresse ausgebildet ist.

8. Papiermaschine (80) nach einem der Ansprüche 5 bis 7,
**dadurch gekennzeichnet,**
**daß** an die Brustwalze (90) des ersten Formers (86) sich ein D-Teil (92) mit pulsierenden Formierleisten und weiteren Leisten oder Stützleisten (94, 96) anschließt.

9. Papiermaschine (80) nach einem der Ansprüche 5 bis 8,
**dadurch gekennzeichnet,**
**daß** an der Formierwalze des zweiten Formers (97) nachgiebige Leisten vorgesehen sind, die an die Formierwalze anpreßbar sind.

## Claims

1. Process for producing a multilayer fibrous web, in which, as viewed in the machine running direction, a first layer is formed from a first headbox (88) on a first former (86) and at least one second layer is formed from a second headbox (99) on a second former (97) and is firmly connected to the first layer, the layer formation on the first former (86) being carried out between wires (98, 100) led over a breast roll (90), the layer formation on the second former (97) being carried out between a felt (102) led over a forming roll and a wire (101), the two layers subsequently being brought into contact with each other and, by means of the felt (102), being led through at least one wet press (81, 83) to be couched.

2. Process according to Claim 1, **characterized in that** the felt (102) of the second former (97) is led up from below to the wire (98) of the first former (86).

3. Process according to one of the preceding claims, **characterized in that**, after the wet press (81, 83), the two layers are fed to a further, preferably single-felted, press (82, 84).

4. Process according to one of the preceding claims, **characterized in that**, after the at least one wet press (81, 83, 82, 84), the two layers are led through a drying section by means of a dryer fabric (108).

5. Papermaking machine (80) for producing a multilayer fibrous web, having, as viewed in the machine running direction, a first headbox (86) for forming a first layer of the fibrous web on a first former (86), and having a second headbox (99) for forming at least one second layer on a second former (97), which layer is firmly connected to the first layer, the first former (86) being constructed as a twin-wire former having two wires (98,100) led over a breast roll (90), the second former (97) being constructed as a Crescent former with a felt (102) led over a forming roll and a wire (101), and the two layers subsequently being brought into contact with each other and, by means of the felt (102), led through at least one wet press (81, 83) for couching.

6. Papermaking machine (80) according to Claim 5, **characterized in that** the first wet press (81, 83) is followed by a further, preferably single-felted, press (82, 84).

7. Papermaking machine (80) according to Claim 5 or 6, **characterized in that** at least one of the presses (81, 83, 82, 84) is constructed as a shoe press.

8. Papermaking machine (80) according to one of Claims 5 to 7, **characterized in that** the breast roll (90) of the first former (86) is followed by a D section (92) having pulsating forming foils and further foils or supporting foils (94, 96).

9. Papermaking machine (80) according to one of Claims 5 to 8, **characterized in that** compliant foils are provided on the forming roll of the second former (97) and can be pressed against the forming roll.

## Revendications

1. Procédé pour la fabrication d'une feuille continue de matière fibreuse multicouche, pour lequel - lorsque vu en direction de course de la machine - une première couche est formée à partir d'une première caisse de tête (88) sur une première forme (86), et au moins une deuxième couche est formée à partir d'une deuxième caisse de tête (99) sur une deuxième forme (97), laquelle couche est fermement reliée avec la première couche,
moyennant quoi la formation de couche sur la première forme (86) s'effectue entre des toiles (98, 100) guidées via un rouleau de tête (90),
moyennant quoi la formation de couche sur la deuxième forme (97) s'effectue entre un ruban de feutre (102) guidé via un rouleau de formation et une toile (101), et moyennant quoi les deux couches sont ensuite mises en contact l'une avec l'autre et sont guidées à l'aide du ruban de feutre (102) à travers au moins une presse humide (81, 83) pour le couchage.

2. Procédé selon la revendication 1,
**caractérisé en ce que**
le ruban de feutre (102) de la deuxième forme (97) est articulé depuis le bas contre la toile (98) de la première forme (86).

3. Procédé selon l'une quelconque des revendications précédentes,
**caractérisé en ce**
**qu'**après la presse humide (81, 83), les deux couches sont amenées vers une autre presse (82, 84) de préférence feutrée simplement.

4. Procédé selon l'une quelconque des revendications précédentes,
**caractérisé en ce**
**qu'**après l'une au moins des presses humides (81, 83, 82, 84), les deux couches sont guidées à travers une partie sèche moyennant une toile sèche (108).

5. Machine à papier (80) pour la fabrication d'une feuille continue de matière fibreuse multicouche avec - lorsque vu en direction de course de la machine - une première caisse de tête (88) pour la formation d'une première couche de la feuille continue de matière fibreuse sur une première forme (86), et avec une deuxième caisse de tête (99) pour la formation d'au moins une deuxième couche sur une deuxième forme (97), laquelle couche est fermement reliée à la première couche,
moyennant quoi la première forme (86) est développée sous la forme d'une machine à double toile avec deux toiles (98, 100) guidées via un rouleau de tête (90),
moyennant quoi la deuxième forme (97) est développée sous la forme d'une forme en croissant avec un ruban de feutre (102) guidé via un rouleau de formation et une toile (101), et moyennant quoi les deux couches sont ensuite mises en contact l'une avec l'autre et sont guidées à l'aide du ruban de feutre (102) à travers au moins une presse humide (81, 83) pour le couchage.

6. Machine à papier (80) selon la revendication 5,
**caractérisée en ce**
**qu'**une autre presse (82, 84) de préférence feutrée simplement soit contiguë à la première presse humide (81, 83).

7. Machine à papier (80) selon la revendication 5 ou 6,
**caractérisée en ce**
**qu'**au moins une des presses (81, 83, 82, 84) est développée sous la forme d'une presse à sabot.

8. Machine à papier (80) selon l'une quelconque des revendications 5 à 7,
**caractérisée en ce**
**qu'**une pièce en D (92) avec des listels de formation à pulsations et d'autres listels ou listels de support (94, 96) soit contiguë au rouleau de tête (90) de la première forme (86).

9. Machine à papier (80) selon l'une quelconque des revendications 5 à 8,
**caractérisée en ce que**
des listels souples sont prévus sur le rouleau de formation de la deuxième forme (97), lesquels peuvent être pressés contre le rouleau de formation.
